# EUROPÄISCHE PATENTSCHRIFT

(11) **EP 0 069 284 B1**
(45) Veröffentlichungstag und Bekanntmachung des Hinweises auf die Patenterteilung: **24.10.1984**
(21) Anmeldenummer: 82105582.9
(22) Anmeldetag: 24.06.1982
(51) Int. Cl.: H01F 29/02, H01F 21/12

(54) **Schaltungsanordnung für die Wicklungen von Doppelstocktransformatoren**
Arrangement for windings of double floor transformers
Dispositif de connexions pour bobinages dans les transformateurs de double étage

(30) Priorität: 08.07.1981 DE 3126972
(43) Veröffentlichungstag der Anmeldung: 12.01.1983
(73) Patentinhaber: TRANSFORMATOREN UNION AKTIENGESELLSCHAFT, D-7000 Stuttgart 50 (DE)
(72) Erfinder: Müller, Walter, D-7440 Nürtingen (DE)
(74) Vertreter: Mehl, Ernst, Dipl.-Ing.

## Beschreibung

Die Erfindung betrifft eine Schaltungsanordnung für die Wicklungen von Doppelstocktransformatoren mit je zwei elektrisch parallel wirkenden und räumlich übereinander auf gemeinsamen Kernschenkeln angeordneten Unterspannungs-und Oberspannungsstammwicklungen und mit durch Wender, Wähler und Lastschalter mit den Oberspannungsstammwicklungen verschaltbaren Grob- und/oder Feinstufenwicklungen.

Derartige Doppelstocktransformatoren werden mitunter an Stelle von zwei, voneinander getrennten Einzeltransformatoren eingesetzt, wobei die Nennleistung jedes Stockwerks eines Doppelstocktransformators gleich der Nennleistung eines dieser Einzeltransformatoren ist. Die Herstellungs-und Betriebskosten dieser Doppelstocktransformatoren liegen zwischen den Kosten für zwei Einzeltransformatoren, deren Nennleistung gleich der Stockwerksnennleistung ist, und den Kosten für einen Einzeltransformator, dessen Nennleistung gleich der Summe der Leistungen der Einzeltransformatoren ist. Gegenüber den Einzeltransformatoren haben Doppelstocktransformatoren jedoch den Vorteil, dass sie, wie zwei Einzeltransformatoren, in jedem der an die Unterspannung angeschlossenen Netze die Kurzschlussleistung herabsetzen.

Zur Einstellung des Übersetzungsverhältnisses in den einzelnen Transformatoren sind bisher zur Vermeidung von Ausgleichsströmen zwischen den Stufenwicklungen der beiden Stockwerke voneinander getrennte Wähler und Lastschalter mit lediglich gemeinsamen Antriebseinrichtungen eingesetzt worden. Nachteilig ist hierbei, dass dadurch sowohl der Raumbedarf als auch die Kosten für die Einstelleinrichtung ungünstig beeinflusst werden und dadurch die dem Doppelstocktransformator innewohnenden Vorteile nicht voll ausnutzbar sind.

Der Erfindung liegt daher die Aufgabe zugrunde, für Doppelstocktransformatoren eine Schaltungsanordnung anzugeben, die bei Verwendung nur einer einzigen Stufenschalteinrichtung das Auftreten von Ausgleichsströmen zwischen den Stufenwicklungen der beiden Transformatorstockwerke ausschliesst und die infolge der Möglichkeit, mit dem Einsatz einer einzigen Stufenschalteinrichtung auszukommen, einen raum-und kostengünstigen Aufbau von Doppelstocktransformatoren gewährleistet.

Erfindungsgemäss wird diese Aufgabe dadurch gelöst, dass für die derselben Phase zugeordneten Oberspannungsstammwicklungen beider Transformatorstockwerke jeweils nur eine gemeinsame Grob- und/oder Feinstufenwicklung vorgesehen ist, dass in jedem der beiden Transformatorstockwerke jeweils etwa gleich grosse Teile jeder der Stufen der Stufenwicklungen angeordnet sind, dass diese Teile der Stufenwicklungen jeweils untereinander elektrisch in Reihe geschaltet sind und dass die den beiden Transformatorstockwerken gemeinsamen Teile der Stufenwicklungen gemeinsam an je einen Wähler und einen Lastschalter und gegebenenfalls an einen Wender angeschlossen sind.

Gemäss vorteilhaften Weiterbildungen der erfindungsgemässen Schaltungsanordnung ist vorgesehen, dass die Oberspannungsstammwicklungen der beiden Transformatorstockwerke untereinander elektrisch parallel und mit den Stufenwicklungen elektrisch in Reihe geschaltet sind. Dabei liegt zweckmässig die jeweils den Laststrom führende Anzapfung der Feinstufenwicklung über den Wähler und den Lastschalter an Nullpotential und erfolgt die Reihenschaltung der Feinstufenwicklungshälften über eine Wählerkontaktklemme. Dabei ist der Wickelleiterquerschnitt in den Stufenwicklungshälften doppelt so gross wie der Wickelleiterquerschnitt in den Oberspannungsstammwicklungen.

Die erfindungsgemässe Schaltungsanordnung ist sehr vorteilhaft, weil sie gleichzeitig einen sehr einfachen Aufbau der Wicklungen, insbesondere der Stufenwicklungen, erlaubt und zu ihrer Realisierung ausserdem nur eine einzige Stufenschalteinrichtung erforderlich ist.

Ein Ausführungsbeispiel der Erfindung wird anhand einer schematischen Darstellung in einer Zeichnung näher erläutert.

Um einen in üblicher Weise aus Blechen geschichteten Kern 1 sind von innen nach aussen Unterspannungswicklungen 2 und 3, Oberspannungsstammwicklungen 4 und 5 sowie Grob- und Feinstufenwicklungen angeordnet. Die beiden Unterspannungswicklungen 2 und 3 sind ebenso wie die beiden Oberspannungsstammwicklungen 4 und 5 räumlich axial übereinander angeordnet.

Die beiden Unterspannungswicklungen 2 und 3 sind galvanisch vollständig voneinander getrennt und dienen der Versorgung voneinander unabhängiger Unterspannungsnetze. Die beiden Oberspannungsstammwicklungen 4 und 5 sind ausgehend von einer gemeinsamen Hochspannungsklemme untereinander elektrisch parallel und mit den Stufenwicklungen elektrisch in Reihe geschaltet.

Die Grobstufenwicklung ist aus zwei Grobstufenwicklungshälften 6 und 7 und die Feinstufenwicklung aus etwa gleich grossen Teilen 9 und 10 für jede der Stufen aufgebaut. Je eines 9 der Teile 9 und 10 jeder Stufe ist im oberen Stockwerk und der jeweils andere Teil 10 ist im unteren Stockwerk des Transformators angeordnet. Dabei sind zur Reihenschaltung der Teile 9 und 10 der Feinstufen die Wicklungsenden der Teile 9 mit den Wicklungseingängen der Teile 10 und sowohl die Wicklungsenden der Teile 10 als auch die Wicklungseingänge der Teile 9 mit Klemmen von Anzapfungen 11 verbunden.

Die Grobstufenwicklungshälften 6 und 7 und die Teile 9 und 10 der Feinstufenwicklung sind jeweils räumlich axial übereinander angeordnet und stellen dadurch Wicklungsröhren mit sehr kleinen radialen Abmessungen dar. Sowohl die Grobstufenwicklungshälften 6 und 7 als auch die Teile 9 und 10 der Feinstufenwicklung sind infolge ihrer verhältnismässig niedrigen Windungszahlen und des gegenüber dem Wickelleiterquerschnitt in den Oberspannungsstammwicklungen 6, 7 etwa doppelt so grossen Wickelleiterquerschnittes fertigungstechnisch einfach herstellbar.

Zur elektrischen Verschaltung der Grob- und Feinstufenwicklung ist ein Wender8 und ein Wähler mit Lastschalter 12 vorgesehen. Dabei liegt in üblicher Weise die von dem Lastschalter 12 ausgehende Lastleitung, beispielsweise durch Erdung, an Nullpotential und bildet mit den von den Lastschaltern 12 der anderen Phase ausgehenden Lastleitungen einen Sternpunkt. Es ist aber auch möglich, die Lastleitungen zu einer Dreieckschaltung zu verbinden.

## Patentansprüche

1. Schaltungsanordnung für die Wicklungen von Doppelstocktransformatoren mit je zwei elektrisch parallel wirkenden und räumlich übereinander auf gemeinsamen Kernschenkeln (1) angeordneten Unterspannungs- (2, 3) und Oberspannungsstammwicklungen (4, 5) und mit durch Wender (8), Wähler und Lastschalter (12) mit den Oberspannungsstammwicklungen (4, 5) verschaltbaren Grob- (6, 7) und/oder Feinstufenwicklungen (9, 10), dadurch gekennzeichnet,
- dass für die derselben Phase zugeordneten Oberspannungsstammwicklungen (4, 5) beider Transformatorstockwerke jeweils nur eine gemeinsame Grob- (6, 7) und/oder Feinstufenwicklung (9, 10) vorgesehen ist,
- dass in jedem der beiden Transformatorstockwerke jeweils etwa gleich grosse Teile (6, 9 bzw. 7, 10) jeder der Stufen der Stufenwicklungen angeordnet sind,
- dass die Teile (6, 7 bzw. 9, 10) der Stufen der Stufenwicklungen jeweils untereinander elektrisch in Reihe geschaltet sind, und
- dass die den beiden Transformatorstockwerken gemeinsamen Teile (6,7 bzw. 9,10) der Stufenwicklungen gemeinsam an je einen Wähler und einen Lastschalter (12) und gegebenenfalls an je einen Wender (8) angeschlossen sind.

2. Schaltungsanordnung nach Anspruch 1, dadurch gekennzeichnet, dass die Oberspannungsstammwicklungen (4, 5) der beiden Transformatorstockwerke untereinander elektrisch parallel und mit den Teilen (6, 7 bzw. 9, 10) der Stufenwicklungen elektrisch in Reihe geschaltet sind.

3. Schaltungsanordnung nach einem der Ansprüche 1 oder 2, dadurch gekennzeichnet, dass die jeweils den Laststrom führende Anzapfung (11) der Feinstufenwicklung über den Wähler und Lastschalter (12) an Nullpotential liegt.

4. Schaltungsanordnung nach einem der Ansprüche 1 bis 3, dadurch gekennzeichnet, dass der Wickelleiterquerschnitt in den Teilen (6, 7 bzw. 9, 10) der Stufenwicklungen für den Summenstrom der Oberspannungsstammwicklungen bemessen ist.

5. Schaltungsanordnung nach einem der Ansprüche 1 bis 4, dadurch gekennzeichnet, dass die Reihenschaltung der Teile (9, 10) der Feinstufenwicklung über Wählerkontaktklemmen erfolgt.

## Claims

1. A connection arrangement for the windings of double floor transformers, having two secondary windings (2, 3) and two primary main windings (4, 5) which, in each case, operate in an electrically parallel manner and are arranged spatially one above another on common core limbs (1), and having coarse (6, 7) and/or fine stepped windings (9, 10) which can be connected to the primary main windings (4, 5) by rever- sers (8), selectors and load switches (12), . characterised in
- that only one common coarse (6, 7) and/or fine stepped winding (9, 10) is respectively provided for the primary main windings (4, 5) of both transformer floors which are assigned to the same phase;
- that on each of the two transformer floors, there are arranged parts (6, 9 and 7, 10) of each of the steps of the stepped windings of about the same size;
- that the parts (6, 7 and 9, 10) of the steps of the stepped windings are in each case electrically connected in series to one another, and
- that each of the parts (6, 7 and 9, 10) of the stepped windings, which are common to the two transformer floors, are commonly connected to a selector and a load switch (12), and possibly to a reverser (8).

2. A connection arrangement according to Claim 1, characterised in that the primary main windings (4, 5) of the two transformer floors are connected so as to be electrically parallel to one another and are electrically connected in series to the parts (6, 7 and 9,10) of the stepped windings.

3. A connection arrangement according to one of Claims 1 or 2, characterised in that the load current-carrying tap (11) of the fine stepped winding is connected to zero potential via the selector and load switch (12).

4. A connection arrangement according to one of Claims 1 to 3, characterised in that the cross-section of the wound conductor in the parts (6, 7 and 9, 10) of the stepped windings is dimensioned for the total current of the primary main windings.

5. A connection arrangement according to one of Claims 1 to 4, characterised in that the series connection of the parts (9, 10) of the fine stepped winding is effected by selector contact clamps.

## Revendications

1. Montage pour les enroulements de transformateurs à deux étages comportant respectivement deux enroulements principaux basse tension (2, 3) et deux enroulements principaux haute tension (4, 5) agissant électriquement en parallèle et disposés dans l'espace en étant superposés sur des branches communes (1 ) du noyau, et des enroulements de réglage grossier (6, 7) ou des enroulements de réglage fin (9, 10), pouvant être raccordés aux enroulements principaux haute tension, par l'intermédiaire d'un inverseur (8), d'un sélecteur et d'un interrupteur (12), caractérisé par le fait
- qu'il n'est prévu qu'un enroulement commun de réglage grossier (6, 7) ou un enroulement de réglage fin (9, 10) pour les enroulements principaux haute tension (4, 5), associés à la même phase, des deux étages du transformateur,
- que des parties approximativement de même taille (6, 9 ou 7, 10) de chacun des étages des enroulements de réglage sont disposées dans chacun des deux étages du transformateur,
- que les parties (6, 7 ou 9, 10) des étages des enroulements de réglage sont raccordées entre elles électriquement en série, et
- que les parties (6, 7 ou 9, 10) des enroulements de réglage qui sont communes aux deux étages du transformateur sont raccordées en commun à un sélecteur et à un interrupteur de charge (12) et éventuellement à un inverseur (8).

2. Montage suivant la revendication 1, caractérisé par le fait que les enroulements principaux haute tension (4, 5) des deux étages du transformateur sont branchés électriquement en parallèle entre eux et électriquement en série avec les parties (6, 7 ou 9, 10) des enroulements de réglage.

3. Montage suivant l'une des revendications 1 ou 2, caractérisé par le fait que la prise (11), véhiculant le courant de charge, de l'enroulement de réglage fin est reliée au potentiel nul par l'intermédiaire du sélecteur et de l'interrupteur de puissance (12).

4. Montage suivant l'une des revendications 1 à 3, caractérisé par le fait que la section transversale du conducteur enroulé dans les parties (6, 7 ou 9, 10) des enroulements de réglage est dimensionnée pour le courant-somme des enroulements principaux haute tension.

5. Montage suivant l'une des revendications 1 à 4, caractérisé par le fait que le montage en série des parties (9,10) de l'enroulement de réglage fin est réalisé par l'intermédiaire de bornes de contact d'un sélecteur.
